# EUROPÄISCHE PATENTANMELDUNG

(11) **EP 0 075 811 A1**
(43) Veröffentlichungstag der Anmeldung: **06.04.1983**
(21) Anmeldenummer: 82108626.1
(22) Anmeldetag: 18.09.1982
(51) Int. Cl.: H05B 6/10, F24H 1/10

(54) **Vorrichtung zur Erwärmung eines flüssigen oder gasförmigen Mediums**

(30) Priorität: 24.09.1981 SE 8105640
(71) Anmelder: ASEA AB, S-721 83 Västeras (SE)
(72) Erfinder: Greis, Ingemar, Ing., S-590 54 Sturefors (SE); Östlund, Artur, Ing., S-582 58 Linköping (SE)
(74) Vertreter: Boecker, Joachim, Dr.-Ing.

(57) **Zusammenfassung**

Induktiv arbeitende Vorrichtung zur Erwärmung eines flüssigen oder gasförmigen Mediums wie z.B. Luft oder Wasser, bei der um eine oder mehrere zentrale Leitungen (1) für das zu erwärmende Medium eine oder mehrere elektrische Induktionsspulen (2) angeordnet sind. Das Medium durchströmt dabei ein Kanalsystem in Labyrinthform, das aus einem äußeren Kanal (3), einem oder mehreren zu diesem konzentrischen inneren Kanälen (4) und einem Innenrohr (5) besteht. In mindestens einem dieser Kanäle sind metallische Ringe (7) oder Spiralen angeordnet, die elektrische Kurzschlußkreise bilden und die bei Speisung der Induktionsspulen (2) erhitzt werden. Sie geben ihre Wärme an das über sie hinwegstreichende Medium ab.

## Beschreibung

Die Erfindung betrifft eine Vorrichtung zur Erwärmung eines flüssigen oder gasförmigen Mediums gemäß dem Oberbegriff des Anspruches 1.

Es ist bereits bekannt, Metall dadurch auf induktivem Wege zu erhitzen, daß das Metall in ein magnetisches Wechselfeld gebracht wird. Bei der Anwendung dieses Prinzips auf die Erwärmung von Gasen und Flüssigkeiten, beispielsweise im Zusammenhang mit der Erhitzung von Schrott, stellt sich das Problem, einen guten Wärmeübergang auf die zu erwärmenden Medien zu erzielen. Ein weiteres Problem besteht darin, eine hinsichtlich der Produktion geeignete einfache Vorrichtung für die Wärmeübertragung zu schaffen. Es ist dazu notwendig, Medien mit verhältnismäßig großen Volumenflüssen und niedrigen Drücken zu erhitzen.

Der Erfindung liegt die Aufgabe zugrunde, eine Vorrichtung der eingangs genannten Art zu entwickeln, die auf einfache Weise eine wirksame Übertragung der Wärme auf das strömende Medium ermöglicht, welches ein großes Volumen bei niedrigen Drücken haben kann.

Zur Lösung dieser Aufgabe wird eine Vorrichtung nach dem Oberbegriff des Anspruches 1 vorgeschlagen, die erfindungsgemäß die im kennzeichnenden Teil des Anspruches 1 genannten Merkmale hat.

Vorteilhafte Weiterbildungen der Erfindung sind in den Unteransprüchen genannt.

Durch die Erfindung erhält man eine einfache, wirksame und nicht sehr platzraubende Heizvorrichtung, die für viele Anwendungsgebiete attraktiv ist, wie z.B. als Luftvorwärmer bei der Schrotterhitzung. Bei der Erfindung handelt es sich um eine induktive Heizvorrichtung, die besonders für Luft oder andere fluide Medien mit verhältnismäßig niedrigem Druck aber großem Volumen geeignet ist. Als andere Gase, zu deren Erhitzung die Vorrichtung vorteilhaft anwendbar ist, sind insbesondere zu nennen Wasserdampf, CO und N₂. Auch die die Kanäle gegeneinander abgrenzenden Zylinder, die zweckmäßigerweise aus Metall bestehen, z.B. Blechzylinder, tragen zu der Leistungsübertragung bei, da auch in diesen elektrische Ströme durch Induktion erzeugt werden. Dabei fließen verhältnismäßig hohe Ströme bei niedrigen treibenden elektrischen Spannungen.

In den Ringen oder Spiralen werden bei der Speisung der Induktionsspulen durch Induktion Ströme erzeugt, welche Wärme in den aus den Ringen oder Spiralen und eventuell auch aus den die Kanäle abgrenzenden Metallzylindern bestehenden elektrischen Kreise erzeugen. Diese Wärme Wird an das hindurchströmende Medium, beispielsweise Luft, abgegeben. Der Durchtrittsweg des Mediums durch die Heizvorrichtung kann als Labyrinthkanalsystem mit untereinander konzentrischen Kanälen ausgebildet sein, die der Reihe nach von dem Medium durchströmt werden, wobei dieses durch die in oder an den Kanälen bzw. um die Kanäle herum angeordneten Ringe oder Spiralen und eventuell auch die kanaltrennenden Zylinder erhitzt wird. Die Erwärmung des Mediums erfolgt dabei durch seinen Kontakt mit den einzelnen erhitzten Metallflächen.

Anhand der in den Figuren gezeigten Ausführungsbeispiele soll die Erfindung näher erläutert werden. Es zeigen
Fig. 1 ein Ausführungsbeispiel einer Vorrichtung gemäß der Erfindung als Luftvorwärmer,
Fig. 2 den Luftvorwärmer gemäß Fig. 1 von oben gesehen,
Fig. 3 den Luftvorwärmer mit weiteren Detailausführungen.

Über eine Leitung 1 wird zu erhitzendes Medium, z.B. Luft, mit niedriger Temperatur, zugeführt und in einen gasdichten Außenzylinder 16 (Fig. 1) hineingeleitet. Um die gasdichte Außenhülle 16 herum sind eine oder mehrere Induktionsspulen 2 angeordnet, die mit Wechselstrom von Netzfrequenz oder einer anderen Frequenz gespeist werden.

Der Außenzylinder 16 kann Teil eines Labyrinthkanalsystems mit zwei oder mehreren untereinander konzentrisch angeordneten Kanälen 3, 4 für das Medium sein. Das Medium durchströmt diese Passagen 3, 4 der Reihe nach und strömt weiter in eine Leitung 5, wobei das Medium während seines Durchströmens auf eine hohe Temperatur erhitzt wird. Es handelt sich hier im wesentlichen um verhältnismäßig große Volumenflüsse und niedrige Drücke. Statt Luft kann ein anderes fluides Medium, wie Wasserdampf, C0, N₂ usw, erhitzt werden. Die Kanäle werden durch Blechzylinder 6 oder andere Metallzylinder, die zweckmäßigerweise gasdicht sind, gegeneinander abgegrenzt. Axial hintereinander sind in den Kanälen 3, 4 metallische Elemente 7 in Form von Ringen oder Spiralen angeordnet. Im gezeigten Fall handelt es sich um axial hintereinander angeordnete, zur Rohrachse konzentrische Ringe, die auch in mehreren konzentrischen Schichten, eine oder mehrere je Kanal 3, 4,angeordnet sein können (Siehe auch Fig. 3). Die Blechzylinder 6 können mit Flanschen oder anderen flächenvergrößernden Teilen versehen werden, was auch für die Ringe 7 gilt.

Die Ringe 7 können jeder für sich oder mehrere zusammen als elektrisch geschlossene Kreise, eventuell zusammen mit nicht gezeigten Kurzschlußvorrichtungen ausgebildet werden. Die geschlossenen metallischen Kreise können auch aus einer oder mehreren Spiralen mit nicht dargestellten Kurzschlußvorrichtungen ausgebildet sein. Die Kreise können konzentrisch umeinander und/oder axial hintereinander angeordnet werden. Bei der Spule kann es sich um eine Spule oder um mehrere Spulen handeln. Bei einer Spule ist die Speisung normalerweise einphasig, was auch bei mehreren Spulen der Fall sein kam.Mehrere Spulen können aber auch mehrphasig gespeist werden, z.B. mit einer Phase pro Spule. Die Spulen können axial hintereinander um die Kanäle für das Medium oder seitlich voneinander, beispielsweise bei mehreren Wärmeaustauschern, wo man eine E-inphasenspule pro Phase verwendet, angeordnet werden.

Bei der Speisung der Induktionsspule(n) 2 werden durch Induktion Ströme in den Ringen oder in den Spiralen, die in den elektrisch geschlossenen Kreisen liegen, erzeugt, welche die stromdurchflossenen Teile erhitzen. Hierbei wird darauf geachtet, daß jeder Ring bzw. jede Spirale einen gewissen elektrischen Widerstand hat. Die obengenannten, in den Figuren nicht dargestellte Kurzschlußelemente dienen zur Bildung eines oder mehrerer geschlossener elektrischer Kreise. Auch die Blechzylinder 6 werden induktiv erwärmt und tragen somit zur Leistungsübertragung bei. Bei diesem Erhitzungsvorgang treten niedrige Spannungen und verhältnismäßig hohe Ströme auf. Der Außenzylinder 16 besteht vorzugsweise aus elektrisch nicht leitendem Material, zweckmäßigerweise aus nicht metallischem Material, wie z.B. keramischem Material, Kunststoff, Glas usw., wobei dieses Material vorzugsweise gasdicht ist. Der Außenzylinder kann auch aus austenitischem Blech bestehen, was auch für die übrigen Zylinder 6 gilt. Die Zylinder können entweder so ausgeführt werden, daß sie einen elektrischen Kurzschlußkreis bilden, oder bzw. teilweise'so, daß sie nicht elektrisch kurzgeschlossen sind, was beispielsweise durch eine Kombination der Zylinder aus Blech und Keramik erreicht werden kann.

Die Luft strömt unter zunehmender Erwärmung über die aus Ringen oder Spiralen bestehenden metallischen Elemente 7. Bei diesen kann es sich um hohle Rohre, volle Stangen, Blechbänder o. dgl. handeln, die zu Ringen oder Spiralen geformt und/oder zusammengeschweißt sind. Das für den Außenzylinder 16 und die Blechzylinder 6 verwendete Material soll vorzugsweise temperaturbeständig und nichtferromagnetisch sein. Durch unterschiedliche Materialmengen in den Ringen 7 kann die in den Ringen umgesetzte Leistung von Ring zu Ring verändert werden. Durch geeignete Zusammensetzung kann man hierbei erreichen, daß eine maximale Wärmeübertragung mit minimalem Materialeinsatz erreicht wird. Die metallischen Elemente 7 können mit turbulenzbildenden Elementen versehen werden. (Siehe diesbezüglich Fig. 3).

Als bevorzugtes Anwendungsgebiet für die vorgenannte Ausführungsform der Erfindung können Luftvorwärmer für die Schrotterhitzung und/oder für die Phasenkompensation genannt werden. Die Ringe 9, 10 (Figur 2) wie auch die Blechzylinder 12, 13 und die Außenhülle 16 werden so angeordnet, daß ein Labyrinthkanalsystem gemäß Figur 1 gebildet wird, doch können auch andere Arten von Kanalanordnungen vorkommen. Die Ringe oder Spiralen werden induktiv erhitzt und erhitzen dabei die in Richtung der Pfeile 11 in Fig. 2 strömende Luft. Auch die Außenhülle 16 kann mit Flanschen oder anderen flächenvergrößernden Elementen versehen werden. Die Außenhülle 16 wird zweckmäßig aus keramischem Material hergestellt.

Die Wärmeübertragung auf die Luft ist von dem Produkt der Wärmeübertragungszahl α, der wärmeübertragenden Fläche A und der Temperaturdifferenz Δt abhängig. Die übertragene Wärmemenge ist α. A .dt.

Bei der beschriebenen Vorrichtung erhält man einen hohen Wert für α bereits bei recht mäßigen Druckabfällen. Die Wärmeübertragungszahl α kann weiter erhöht werden durch Anordnungen zur Erhöhung der Turbulenz des Mediums, wie beispielsweise durch Änderung bestimmter Abmessungen der Ringe 7. Die Ringe haben eine verhältnismäßig große vom Luftstrom berührte Oberfläche A (siehe Fig. 3). Die wärmeübertragende Berührungsfläche A kann auch dadurch leicht vergrößert werden, daß die Ringe mit Flanschen versehen werden. Ein weiterer großer Vorteil besteht darin, daß die Temperaturdifferenz Δt, die durch die höchst zulässige Materialtemperatur und die durch die Aufheizung ansteigende Lufttemperatur begrenzt ist, für jeden Ring individuell beeinflußt werden kann. Dies geschieht, wie bereits erwähnt, beispielsweise dadurch, daß die in den einzelnen Ringen enthaltene Materialmenge unterschiedlich bemessen ist. Damit verändert sich die in dem betreffenden Ring in Wärme umgesetzte elektrische Leistung. Für jeden Ring kann daher ein maximaler Wert für At und damit eine maximale Wärmeübertragung erreicht werden.

Figur 3 zeigt detaillierter den Weg der durch die Vorrichtung strömenden Luft (siehe die Pfeile 11) sowie die Anordnung der strömungstrennenden Blechzylinder 12, 13, die mit den Ringen 7 zusammen induktiv erwärmt werden können. Durch unterschiedliche Plazierung der Ringe (siehe beispielsweise rechts in Fig. 3 die Bezugszeichen 8 und 14) und durch verschiedene Materialmengen in den einzelnen Ringen (siehe rechts in Figur 3 die unterschiedlich dickwandigen Rohre 15 und 16) kann eine optimale Wärmeübertragung erzielt werden. Die Turbulenz kann auch durch Verschiebung einzelner Ringe, beispielsweise jedes zehnten Ringes (siehe den Ring 17 in Fig. 3) erhöht werden. Es können auch andere nicht dargestellte, die Turbulenz erhöhende Einsätze vorgesehen werden.

Mit zentralen Rohren sind solche gemeint, die innerhalb der einzelnen Induktionsspulen verlaufen. Es versteht sich, daß diese nicht genau konzentrisch im Verhältnis zur Spule verlaufen müssen. Eine gewisse Seitenverschiebung ist unschädlich, und es kann von ihr Gebrauch gemacht werden, um eine geeignete Plazierung der Ringe, Spiralen usw. zu ermöglichen.

Die verschiedenen Turbulenz erzeugenden Elemente können separat, also getrennt von den Ringen oder Spiralen,oder an den Ringen oder Spiralen angeordnet sein. Eine Veränderung der Lage der verschiedenen Ringe kann über die ganze Länge der Heizvorrichtung oder über gewisse Teile derselben vorgesehen werden.

Die Erfindung kann im Rahmen des offenbarten allgemeinen Erfindungsgedankens in vielfacher Weise variiert werden.

## Patentansprüche

1. Vorrichtung zur Erwärmung eines flüssigen oder gasförmigen Mediums, wie Luft, Wasser usw., bei der um eine oder mehrere zentrale Leitungen (1) für das zu erwärmende Medium eine oder mehrere elektrische Induktionsspulen (2) angeordnet sind, wobei innerhalb der Leitungen (1) Ringe (7) oder Spiralen aus Metall angeordnet sind, die einen oder mehrere elektrisch geschlossene Kreise bilden, die bei Speisung der Spulen induktiv erhitzt werden, dadurch gekennzeichnet, daß ein Kanalsystem für das Medium in Labyrinthform vorhanden ist mit einem äußeren Kanal (3),einem .oder mehreren zu diesem konzentrischen, inneren Kanal (4) und einem Innenrohr (5), welche das Medium der Reihe nach passiert, und daß in mindestens einem dieser Kanäle oder dem Innenrohr metallische Ringe (7) oder Spiralen angeordnet sind, die entweder unmittelbar oder mit Hilfe kurzschließender Elemente elektrische Kurzschlußkreise bilden, wobei sich die in diesen Kurzschlußkreisen liegenden Teile bei Speisung der Spulen (2) induktiv erhitzen.

2. Vorrichtung nach Anspruch 1, dadurch gekennzeichnet, daß die Kanäle (3, 4) gegeneinander radial durch Zylinder (6) aus Blech oder aus einem anderen metallischen Material getrennt sind, welches bei der Speisung der Spulen gleichzeitig mit den Ringen (7) oder den Spiralen erhitzt wird.

3. Vorrichtung nach einem der vorhergehenden Ansprüche, dadurch gekennzeichnet, daß die Ringe (7) in zwei oder mehreren konzentrischen Schichten, zweckmäßigerweise in einer oder mehreren Schichten in jedem Kanal (3, 4) angeordnet sind.

4. Vorrichtung nach einem der vorhergehenden Ansprüche, dadurch gekennzeichnet, daß aus Ringen (7) oder Spiralen bestehende kurzgeschlossene metallische Kreise axial hintereinander angeordnet sind.

5. Vorrichtung nach einem der vorhergehenden Ansprüche, dadurch gekennzeichnet, daß zwischen den äußersten Ringen und/oder Spiralen und den Spulen eine Trennwand (16) aus nicht elektrisch leitendem Material, wie z.B. aus keramischem Material, Kunststoff, Glas usw. und/ oder aus Blechmaterial, angeordnet ist, welche Wand zweckmäßig für das Medium undurchlässig ist.

6. Vorrichtung nach einem der vorhergehenden Ansprüche, dadurch gekennzeichnet, daß die Ringe (7), die Spiralen und/oder die Kanäle (3, 4) mit Elementen versehen sind, die in dem hindurchströmenden Medium (17) Turbulenzen verursachen.

7. Vorrichtung nach einem der vorhergehenden Ansprüche, dadurch gekennzeichnet, daß die Zylinder (6) und/oder die Ringe (7) und/oder die äußere Trennwand (16) mit flächenvergrößernden Teilen versehen sind.

8-. Vorrichtung nach einem der vorhergehenden Ansprüche,. dadurch gekennzeichnet, daß die Ringe zur Optimierung der Erhitzung mit unterschiedlichen Materialmengen ausgeführt sind. _{/}
